# EUROPÄISCHE PATENTANMELDUNG

(11) **EP 3 450 328 A1**
(43) Veröffentlichungstag der Anmeldung: **06.03.2019**
(21) Anmeldenummer: 17188705.2
(22) Anmeldetag: 31.08.2017
(51) Int. Cl.: B65B 9/04, B65B 7/16, B65B 51/00, B65B 61/10, B26D 7/10, B26F 3/08

(54) **VERPACKUNGSMASCHINE MIT SCHNEIDWERKZEUG**

(71) Anmelder: MULTIVAC Sepp Haggenmüller SE & Co. KG, 87787 Wolfertschwenden (DE)
(72) Erfinder: CAPRIOTTI, Luciano, 87730 Bad Grönenbach (DE); FISCHER, Klaus, 87746 Erkheim (DE)
(74) Vertreter: Grünecker Patent- und Rechtsanwälte PartG mbB

(57) **Zusammenfassung**

Verpackungsmaschine (1), welche insbesondere eine Schalenversiegelungsmaschine sein kann und einer Siegelstation (3), die ein Siegelwerkzeug (5) mit einer Schalenaufnahme (7) und einer Siegelplatte (9) zum gasdichten Verschließen einer Schale (11) mit einem Folienmaterial (19) umfasst. Desweiteren weist die Verpackungsmaschine ein Schneidwerkzeug (21) mit einer Schneidklinge (23) zum Schneiden des Folienmaterials (19) auf. An der Verpackungsmaschine (1) ist mindestens eine Induktionsspulenwicklung (25) angeordnet, welche dazu konfiguriert ist, die Schneidklinge (23) induktiv zu beheizen.

## Beschreibung

Die vorliegende Erfindung betrifft eine Verpackungsmaschine, insbesondere eine Schalenversiegelungsmaschine, mit einem Schneidwerkzeug.

Versiegelte Verpackungen, insbesondere Kunststoffverpackungen, finden für weitestgehend alle Produktgattungen Verwendung. Häufig werden frische Lebensmittelprodukte in eine tiefgezogene Kunststoffschale eingelegt oder portioniert und anschließend die Schale mit einer Kunststofffolie mittels einer Heißsiegelnaht, Schweißnaht oder Haftklebenaht luftdicht verschlossen. Das dafür verwendete Siegelwerkzeug, insbesondere die Siegelplatte, ist dazu üblicherweise beheizt und drückt an den Rändern der Schale die Kunststofffolie auf selbige, um beide miteinander zu verbinden. Die Kunststofffolie kann ebenfalls unter Ausbildung eines Vakuums tiefgezogen werden und sich so über das Produkt legen. Besonders geeignet für diese Art der Versiegelung sind sogenannte "Skinfolien", welche besonders flexibel sind und sich eng über das Produkt in der Schale legen. Da die Folie zumeist kontinuierlich von einer Rolle zugeführt wird, muss nach dem Versiegelungsvorgang die Folie an den Rändern der Schale geschnitten werden. Wie aus der EP 2 845 809 A1 bekannt, sind das Siegelwerkzeug und das Schneidwerkzeug bei heutzutage üblichen Verpackungsmaschinen nicht auf zwei Stationen entlang einer Förderstrecke verteilt, sondern als Komponenten einer Verpackungsstation mechanisch eng miteinander verbunden. In der EP 2 722 281 B1 ist ein entsprechendes Verfahren zum gasdichten Verpacken einer Ware mittels einer solchen Verpackungsstation bekannt.

Aufgabe der Erfindung ist es, eine Verpackungsmaschine mit einem Siegelwerkzeug und einem verbesserten Schneidwerkzeug bereitzustellen.

Die Aufgabe wird gelöst durch eine Verpackungsmaschine mit den Merkmalen des Anspruchs 1. Vorteilhafte Weiterbildungen der Erfindung sind in den Unteransprüchen angegeben.
Eine erfindungsgemäße Verpackungsmaschine, insbesondere eine Schalenversiegelungsmaschine, umfasst eine Siegelstation, die ein Siegelwerkzeug mit einer Schalenaufnahme und einer Siegelplatte zum gasdichten Verschließen einer Schale mit einem Folienmaterial sowie ein Schneidwerkzeug zum Schneiden des Folienmaterials aufweist. Desweiteren umfassen die Verpackungsmaschine mindestens eine Induktionsspulenwicklung und das Schneidwerkzeug eine Schneidklinge, wobei die mindestens eine Induktionsspulenwicklung dazu konfiguriert ist, die Schneidklinge induktiv zu beheizen. Wie dies aus anderen technischen Bereichen, wie zum Beispiel dem Induktionsherd, bekannt ist, überträgt das Prinzip der magnetischen Induktion die elektrische Energie der an die Induktionsspulenwicklung angelegten Wechselspannung berührungslos durch ein sich veränderndes Magnetfeld auf einen räumlich benachbarten, aber von der Induktionsspulenwicklung elektrisch isolierten, Werkstoff, in diesem Fall die Schneidklinge des Schneidwerkzeugs. In der Schneidklinge werden durch das von der Induktionsspulenwicklung erzeugte magnetische Wechselfeld Wirbelströme induziert, welche aufgrund des elektrischen Widerstands des Werkstoffs zu einer Erwärmung der Schneidklinge führen. Die Beheizung eines Werkstoffs mittels magnetischer Induktion stellt einen deutlich energieeffizienteren Prozess als beispielsweise die Übertragung thermischer Energie von einer widerstandsbeheizten Spulenwicklung dar. Somit kann bei niedrigem Energieverbrauch die Schneidklinge auf eine gewünschte Temperatur gebracht und die Temperatur dauerhaft beibehalten werden. Die Schneidklinge kann so unabhängig von einer Beheizung der Siegelplatte auf einer für das Schneiden der Folie vorteilhaften Temperatur gehalten werden. So ergibt sich ein verbessertes und gleichbleibend hochwertiges Schnittbild. Auch die benötigte Schneidkraft verringert sich, was vorteilhaft für die verwendete Mechanik ist und den Verschleiß der Schneidklinge reduziert. Dabei kann das Schneidwerkzeug derart eingestellt sein, dass entweder nur die Folie oder die Folie und ein horizontaler Rand der Schale formgebend geschnitten werden. Während der Versiegelung und des Schneidens der Folie liegt die Schale mit ihrem horizontalen Rand auf der Schalenaufnahme auf, womit die nötige mechanische Gegenkraft gegeben ist.

In einer zweckmäßigen Variante ist die mindestens eine Induktionsspulenwicklung in der Siegelplatte und/oder in der Schalenaufnahme und/oder in einem die Siegelplatte aufnehmenden Außenrahmen der Siegelstation angeordnet. Wie weiter unten in der Figurenbeschreibung erläutert, sollte die Induktionsspulenwicklung ohne direkten Kontakt zur Schneidklinge, aber räumlich benachbart zu dieser angeordnet sein. Die Induktionsspulenwicklung kann z. B. mit ihrem Querschnitt parallel zur Fläche der Schneidklinge in einer Aussparung der Siegelplatte und/oder des Außenrahmens der Siegelstation angeordnet sein und somit die Schneidklinge hauptsächlich in ihrer oberen Ruheposition beheizen. Auch in der Schalenaufnahme, also dem unteren Teil der Siegelstation, auf welchem der horizontale Rand der Schale aufliegt, kann die Induktionsspulenwicklung angeordnet sein. Eine Beheizung der Schneidklinge findet in diesem Fall während der Annäherung und des Kontakts der Schneidklinge mit der Schalenaufnahme bzw. des horizontalen Rands der Schale zum Schneiden des Folienmaterials statt. Es versteht sich, dass auch an zweien oder allen drei Positionen Induktionsspulenwicklungen angeordnet sein können. Je nach Taktung der Verpackungsmaschine kann damit die Schneidklinge an der Position der längsten Verweildauer, oder sogar weitestgehend kontinuierlich, beheizt werden. Zweckmäßig erfolgt die Beheizung derart, dass die Wärmeverluste der Schneidklinge ausgeglichen und eine konstante Temperatur gehalten wird.

Vorzugsweise ist die Induktionsspulenwicklung in ein isolierendes, ein von der Induktionsspulenwicklung erzeugtes magnetisches Wechselfeld leitendes und eine glatte, porenfreie Oberfläche aufweisendes Material eingebettet. Der Wicklungsdraht kann entweder mit einer elektrischen Isolationsschicht überzogen und die Induktionsspulenwicklung als Ganzes eingefasst sein, oder die Induktionsspulenwicklung kann direkt in ein elektrisch isolierendes Material eingegossen sein. Als Materialen zum Einfassen oder Eingießen finden zum Beispiel Glaskeramik oder Harz Verwendung. Besonders in der Lebensmittelverarbeitung ist es gewünscht, dass die verwendeten Maschinen glatte Oberflächen aufweisen, welche keine Tendenz zur Schmutzanhaftung haben und leicht zu reinigen sind. Durch die Kapselung der Induktionsspulenwicklungen können sich keine Verunreinigungen an den Windungen absetzen und die Integration derartiger Induktionsspulenwicklungen in die vorhandenen Flächen, wie Siegelplatte oder Außenrahmen, erhält diese Flächen weiterhin eben und ohne Vorsprünge. Ein Eingießen der Induktionsspulenwicklung in ein Harz ermöglicht besonders einfach die Realisierung der gewünschten Außenabmessungen des entstehenden Spulenblocks und isoliert gleichzeitig den Wicklungsdraht. Alternativ dazu können die Flächen von Siegelplatte und Außenrahmen auch als Ganzes eine einstückige Abdeckung der darunter befindlichen Bauteile und gleichzeitig für das magnetische Feld der Induktionsspulenwicklung durchlässig sein.

In einer vorteilhaften Variante ist die Induktionsspulenwicklung austauschbar an der Verpackungsmaschine angeordnet. Ein defektes Bauteil kann so kostengünstig und schnell ersetzt werden, wodurch längere Standzeiten der Verpackungsmaschine vermieden werden. Die Induktionsspulenwicklung kann zum Beispiel mittels einer Steckverbindung in dafür vorgesehene Aussparungen unter Ausbildung eines elektrischen Kontakts eingesteckt werden. Auch der Austausch hinter einer einstückigen Wandabdeckung, wie oben beschrieben, ist möglich.

Üblicherweise ist die Induktionsspulenwicklung mit einer Wechselspannung mit einer Frequenz im Bereich von ca. 25 kHz bis 50 kHz beaufschlagbar. Durch die Wahl einer geeigneten Spannungsquelle und einer geeigneten Frequenz kann die Energie mit bestmöglichem Wirkungsgrad von der Induktionsspulenwicklung auf die Schneidklinge übertragen werden. Die Induktionsspulenwicklung ist dabei so dimensioniert, dass es zu keiner Widerstandserwärmung durch die angelegte Spannung bzw. den angelegten Strom kommt.

In einer zweckmäßigen Variante umfasst die Verpackungsmaschine zwei oder mehrere Induktionsspulenwicklungen, wobei diese unabhängig voneinander mit Spannung beaufschlagbar sind. So können in der Siegelplatte, der Schalenaufnahme und dem Außenrahmen der Siegelstation Induktionsspulenwicklungen angeordnet sein. Je nach Heizleistungsbedarf können die Spulen einzeln zugeschaltet und mit jeweils einer gewünschten Spannung betrieben werden. Insbesondere in Abhängigkeit der zu verarbeitenden Produkte kann der Wärmeabfluss und damit der Heizleistungsbedarf variieren. So macht die Verarbeitung von Kühlprodukten, möglicherweise in einer gekühlten Umgebung, eine höhere Heizleistung notwendig als beispielsweise die Abfüllung von zuvor erhitzten Fertiggerichten. Die beschriebene Verpackungsmaschine ist also für alle Produktgattungen und Fertigungsumgebungen verwendbar, wobei die Beheizung der Induktionsspulenwicklungen so gewählt wird, dass nur die tatsächlich benötigte elektrische Energie verbraucht wird.

In einer typischen Variante ist die Schneidklinge aus einem ferromagnetischen Material, bevorzugt ferritischem rostfreien Stahl, insbesondere Edelstahl, gefertigt. Zur induktiven Beheizung eines Werkstoffs und damit der Erzeugung von Wirbelströmen darin ist ein ferromagnetisches Material besonders geeignet. Da die Schneidklinge durch die Luftfeuchtigkeit, den eventuellen Kontakt mit den zu verarbeitenden Produkten sowie die Reinigung der Verpackungsmaschine in Kontakt mit Wasser oder anderen Flüssigkeiten kommen kann, sollte ein Rosten der Schneidklinge vermieden werden. Die Klinge würde durch das Ausbilden von Rost einerseits ihre Schneidwirkung verlieren und andererseits den Hygieneanforderungen in der Lebensmittelverarbeitung nicht mehr genügen. Durch die geeignete Materialwahl, zum Beispiel ferritischer, rostfreier Edelstahl, kann ein Rosten verhindert und ein zuverlässiger Betrieb der Schneidklinge mit einer konstanten Schneidleistung sichergestellt werden.

Der Einsatz einer Induktionsspulenwicklung ermöglicht es, dass die Siegelplatte und die Schneidklinge auf unterschiedliche Temperaturen beheizbar sind, insbesondere derart, dass die Temperatur der Schneidklinge höher als die Temperatur der Siegelplatte ist. Die direkte Beheizung der Siegelplatte kann durch vielerlei Faktoren begrenzt sein. So bestimmt das verwendete Folienmaterial seine Verarbeitungstemperatur. Auch wegen besonders empfindlicher Lebensmittelprodukte kann die Temperatur zur Verarbeitung des Folienmaterials begrenzt sein. Demzufolge kann die Beheizung der Schneidklinge, auch wenn diese benachbart zur beheizten Siegelplatte angeordnet ist, möglicherweise nicht in der gewünschten Intensität erfolgen. Die eigenständige Beheizung der Schneidklinge mittels Induktionsspulenwicklung ermöglicht hingegen die Einstellung der gewünschten Temperatur, auch wenn die von der Umgebung, also der Siegelplatte, dissipierte Wärme ansonsten nicht ausreichend wäre. So können zwei Temperaturzonen, nämlich eine Temperaturzone 1 der Schneidklinge mit einer Temperatur von zum Beispiel 180°C und benachbart dazu eine Temperaturzone 2 der Siegelplatte, insbesondere einer Andrückfläche, von zum Beispiel 130°C ausgebildet werden.

Besonders vorteilhaft ist es, wenn an der Schneidklinge und/oder der Siegelplatte ein Temperatursensor vorhanden ist. Dies ermöglicht die exakte Überwachung und damit Einstellung der Heizleistung der Induktionsspulenwicklung. Auch die Temperatur der Siegelplatte, welche durch eine separate, hier nicht näher erläuterte Beheizung verfügt, kann so eingestellt werden. Es kann so die Energie bereitgestellt werden, die benötigt wird, und eine zu heiße oder zu kalte Schneidklinge und Siegelplatte wird vermieden, indem bei Abweichungen von den gewünschten Temperaturen die Heizleistungen nachgeregelt werden.

In einer üblichen Variante ist die Schneidklinge auf eine Temperatur im Bereich von 150°C bis 200°C beheizbar. Auch in Abhängigkeit des verwendeten Folienmaterials wird eine Temperatur gewählt, welche ein optimales Schnittergebnis liefert. Gleichzeitig wird darauf geachtet, dass die zu verschließende Schale nicht durch eine zu hohe Schneidklingentemperatur beeinträchtigt wird. Auch um einen unnötig hohen Energieverbrauch zu vermeiden, wird keine höhere als die tatsächlich benötigte Temperatur eingestellt.

In einer bevorzugten Variante weist die Verpackungsmaschine ein elektronisches Steuerungssystem auf, welches die Beheizung der Schneidklinge und/oder der Siegelplatte automatisch regelt. Wie bereits ausgeführt, kann eine Temperaturvorgabe zur Beheizung der Schneidklinge sowie der Siegelplatte der Verpackungsmaschine mittels der üblichen Bedienterminals oder Dateneingabegeräte übergeben werden. Mithilfe der verbauten Temperatursensoren kann dann das elektronische Steuerungssystem die tatsächlichen Temperaturen überwachen und automatisch durch Anpassen der Heizleistung der Induktionsspulenwicklungen und der Beheizung der Siegelplatte Abweichungen von der Vorgabe korrigieren. Somit kann der Verpackungsprozess vollautomatisch ablaufen was zu einer Arbeitserleichterung für einen Operateur führt und ein gleichbleibendes Ergebnis liefert.

In einer gängigen Variante weist die Schneidklinge einen Abstand im Bereich von 0,1 mm bis 3,0 mm von der Induktionsspulenwicklung, welche in der Siegelplatte und/oder in dem Außenrahmen der Siegelstation angeordnet ist, auf. Die Abstände sind dabei so gewählt, dass das von der Induktionsspulenwicklung erzeugte magnetische Feld optimal in die Schneidklinge einkoppelt. Zudem wird auf eine kompakte Bauweise der Verpackungsmaschine geachtet und die Möglichkeit zu einer Reinigung oder einem Austausch der Schneidklinge gewahrt. Die Abstände zu den benachbarten Bauteilen stellen zudem eine berührungsfreie Bewegung der Schneidklinge sicher.

Idealerweise ist das Siegelwerkzeug dazu geeignet, die Schale zu evakuieren. Dazu sind in den relevanten Bauteilen Vakuumkanäle vorhanden, durch welche mittels einer Vakuumpumpe die Luft aus der Schale entfernt wird. Dadurch kann eine besonders gute Haltbarkeit des verpackten Produkts erreicht werden. Zusätzlich ist das Begasen mit einem Schutzgas möglich, was einen Alterungsprozess der Ware weiter verlangsamt.

Vorzugsweise ist das Siegelwerkzeug dazu geeignet, die Schale durch ein Tiefziehen des Folienmaterials und ein Versiegeln der Schale mit dem Folienmaterial zu verschließen. Das Tiefziehverfahren legt die Folie unter Ausbildung eines Vakuums bündig über die Schale und das darin enthaltene Produkt, wodurch eine längere Haltbarkeit erreicht wird. Zudem bietet das Tiefziehverfahren die Möglichkeit einer besonders ansprechenden Produktpräsentation. Nachdem die Folie über die Schale gelegt wurde, wird die Folie und die Schale, zumeist an einem oberen, horizontalen Rand, gasdicht verschlossen, indem die beheizte Siegelplatte beide gegen die Schalenaufnahme presst.

Im Folgenden werden Ausführungsbeispiele der Erfindung anhand der Figuren näher beschrieben. Dabei zeigen
- Figur 1:: eine Schnittansicht eines Abschnitts einer Verpackungsmaschine mit einem Siegelwerkzeug zum Versiegeln von Schalen sowie einem Schneidwerkzeug zum Schneiden eines Folienmaterials,
- Figur 2:: eine vergrößerte Darstellung eines Ausschnitts aus Figur 1.

Einander entsprechende Komponenten sind in den Figuren jeweils mit gleichen Bezugszeichen versehen.

Figur 1 zeigt einen Abschnitt eines Ausführungsbeispiels einer erfindungsgemäßen Verpackungsmaschine 1 in einer seitlichen Schnittansicht. Gezeigt ist eine Siegelstation 3 mit einem Siegelwerkzeug 5, welches eine Schalenaufnahme 7 und eine Siegelplatte 9 umfasst. Dargestellt ist ein Fertigungsschritt, bei dem eine von einem Förderband zugeführte Schale 11 durch Absenken eines Auflagetischs 13 mit ihren seitlichen horizontalen Rändern 15 auf der Schalenaufnahme 7 aufliegt und die Versiegelung bzw. der Folienschnitt noch nicht stattgefunden hat. Nach Beendigung des Siegelungs- und Schneidvorgangs wird die Schale 11 durch den Auflagetisch 13 wieder angehoben und kann so von einem Fördermechanismus weitertransportiert werden. Wie im eingangs erwähnten Stand der Technik beschrieben, wird die Schale 11 durch Absenken eines Außenrahmens 17 und der Siegelplatte 9 mit einem Folienmaterial 19 verschlossen. Anschließend wird durch Betätigen eines Schneidwerkzeugs 21 eine Schneidklinge 23 abgesenkt um das Folienmaterial 19 zu schneiden. In der Figur 1 ist beispielhaft eine Siegelstation 3 dargestellt, es versteht sich jedoch das eine Verpackungsmaschine 1 mehrere Siegelstationen 3 zur gleichzeitigen Bearbeitung mehrerer Schalen 11 umfassen kann.

In dem Außenrahmen 17 der Siegelstation 3, in der Siegelplatte 9 und in der Schalenaufnahme 7 ist jeweils eine Induktionsspulenwicklung 25 angeordnet. Beispielhaft ist dies für eine linke und eine rechte Seite der Siegelstation 3 gezeigt, es versteht sich jedoch, dass entsprechende Induktionsspulenwicklungen 25 auch für eine vordere und hintere Seite vorhanden sind. Die Größe der Induktionsspulenwicklungen 25 kann je nach gewünschter Heizleistung variieren.

Figur 2 zeigt eine vergrößerte Darstellung der linken Seite der Siegelstation 3 aus Figur 1. Zu sehen ist ebenfalls ein Fertigungsschritt vor dem Versiegeln der Schale 11 mit dem Folienmaterial 19. Die Siegelplatte 9 ist bereits abgesenkt und würde durch ein weiteres Absenken das Folienmaterial 19 auf den horizontalen Rand 15 der Schale 11 pressen. In der Schalenaufnahme 7, der Siegelplatte 9 und dem Außenrahmen 17 sind jeweils Induktionsspulenwicklungen 25 angeordnet. Diese dienen zur Beheizung der Schneidklinge 23, welche nach dem Versiegeln der Schale 11 durch eine Abwärtsbewegung das Folienmaterial 19 schneidet. Wie zu erkennen ist, können die Induktionsspulenwicklungen 25 unterschiedliche Größen aufweisen. So kann es zum Beispiel vorteilhaft sein, bei einem größeren Abstand zwischen Schneidklinge 23 und Induktionsspulenwicklung 25 diese etwas größer zu dimensionieren. Die Induktionsspulenwicklungen 25 schließen bündig und ohne Spalte mit den sie aufnehmenden Bauteilen (Schalenaufnahme 7, Siegelplatte 9, Außenrahmen 17) ab. Dies kann, wie oben beschrieben, entweder durch exaktes Einpassen in entsprechende Aussparungen, oder durch eine vollflächige Verkleidung der Bauteile 7, 9, 17 bzw. einstückiges Fertigen der Außenkontur derselben erfolgen. Im letzteren Fall sind die Induktionsspulenwicklungen 25 von dem Produktionsgeschehen abgewandten Seiten zugänglich. Zu erkennen sind zudem einzelne Wicklungsdrähte 27, welche in ein elektrisch isolierendes Füllmaterial 29, zum Beispiel ein Harz, eingegossen sind. Zum Überwachen der tatsächlichen Temperatur von Schneidklinge 23 und/oder Siegelplatte 9 dient jeweils ein Temperatursensor 31, welcher die gemessenen Werte zu einem elektronischen Steuerungssystem 33 überträgt. Das elektronische Steuerungssystem 33 kann dann automatisch die Heizleistung der Induktionsspulenwicklungen 25 aber auch die Beheizung der Siegelplatte 9 automatisch regeln.

Ausgehend von den oben dargestellten Ausführungsformen einer Verpackungsmaschine 1 mit einem Schneidwerkzeug 21 sind vielerlei Variationen derselben möglich. So kann die Verpackungsmaschine 1 jeweils an unterschiedliche Schalenformen angepasst werden. Das Schneidwerkzeug 21 kann so eingestellt sein, dass es nur das Folienmaterial 19 oder aber auch den horizontalen Rand 15 der Schale 11 schneidet.

## Patentansprüche

1. Verpackungsmaschine (1), insbesondere Schalenversiegelungsmaschine, mit einer Siegelstation (3), die ein Siegelwerkzeug (5) mit einer Schalenaufnahme (7) und einer Siegelplatte (9) zum gasdichten Verschließen einer Schale (11) mit einem Folienmaterial (19) sowie ein Schneidwerkzeug (21) zum Schneiden des Folienmaterials (19) umfasst, **dadurch gekennzeichnet, dass** die Verpackungsmaschine (1) mindestens eine Induktionsspulenwicklung (25) und das Schneidwerkzeug (21) eine Schneidklinge (23) umfasst, und die mindestens eine Induktionsspulenwicklung (25) dazu konfiguriert ist, die Schneidklinge (23) induktiv zu beheizen.

2. Verpackungsmaschine nach Anspruch 1, **dadurch gekennzeichnet, dass** die mindestens eine Induktionsspulenwicklung (25) in der Siegelplatte (9) und/oder in der Schalenaufnahme (7) und/oder in einem die Siegelplatte (9) aufnehmenden Außenrahmen (17) der Siegelstation (3) angeordnet ist.

3. Verpackungsmaschine nach einem der vorangegangenen Ansprüche, **dadurch gekennzeichnet, dass** die Induktionsspulenwicklung (25) in ein isolierendes, ein von der Induktionsspulenwicklung (25) erzeugtes magnetisches Wechselfeld leitendes und eine glatte, porenfreie Oberfläche aufweisendes Material (29), vorzugsweise Glaskeramik oder Harz, eingebettet ist.

4. Verpackungsmaschine nach einem der vorangegangenen Ansprüche, **dadurch gekennzeichnet, dass** die Induktionsspulenwicklung (25) austauschbar an der Verpackungsmaschine (1) angeordnet ist.

5. Verpackungsmaschine nach einem der vorangegangenen Ansprüche, **dadurch gekennzeichnet, dass** die Induktionsspulenwicklung (25) mit einer Wechselspannung mit einer Frequenz im Bereich von ca. 25 kHz bis 50 kHz beaufschlagbar ist.

6. Verpackungsmaschine nach einem der vorangegangenen Ansprüche, **dadurch gekennzeichnet, dass** die Verpackungsmaschine (1) zwei oder mehrere Induktionsspulenwicklungen (25) umfasst und diese unabhängig voneinander mit Spannung beaufschlagbar sind.

7. Verpackungsmaschine nach einem der vorangegangenen Ansprüche, **dadurch gekennzeichnet, dass** die Schneidklinge (23) aus einem ferromagnetischen Material, bevorzugt ferritischem rostfreien Stahl, insbesondere Edelstahl, gefertigt ist.

8. Verpackungsmaschine nach einem der vorangegangenen Ansprüche, **dadurch gekennzeichnet, dass** die Schneidklinge (23) und die Siegelplatte (9) auf unterschiedliche Temperaturen beheizbar sind, insbesondere derart, dass die Temperatur der Schneidklinge (23) höher als die Temperatur der Siegelplatte (9) ist.

9. Verpackungsmaschine nach einem der vorangegangenen Ansprüche, **dadurch gekennzeichnet, dass** an der Schneidklinge (23) und/oder der Siegelplatte (9) ein Temperatursensor (31) vorhanden ist.

10. Verpackungsmaschine nach einem der vorangegangenen Ansprüche, **dadurch gekennzeichnet, dass** die Schneidklinge (23) auf eine Temperatur im Bereich von 150°C bis 200°C beheizbar ist.

11. Verpackungsmaschine nach einem der vorangegangenen Ansprüche, **dadurch gekennzeichnet, dass** die Verpackungsmaschine ein elektronisches Steuerungssystem (33) aufweist, welches die Beheizung der Schneidklinge (23) und/oder der Siegelplatte (9) automatisch regelt.

12. Verpackungsmaschine nach einem der vorangegangenen Ansprüche, **dadurch gekennzeichnet, dass** die Schneidklinge (23) einen Abstand im Bereich von 0,1 mm bis 2,0 mm von der Induktionsspulenwicklung (25), welche in der Siegelplatte (9) und/oder in dem Außenrahmen (17) der Siegelstation (3) angeordnet ist, aufweist.

13. Verpackungsmaschine nach einem der vorangegangenen Ansprüche, **dadurch gekennzeichnet, dass** das Siegelwerkzeug (5) dazu geeignet ist, die Schale (11) zu evakuieren.

14. Verpackungsmaschine nach einem der vorangegangenen Ansprüche, **dadurch gekennzeichnet, dass** das Siegelwerkzeug (5) dazu geeignet ist, die Schale (11) durch ein Tiefziehen des Folienmaterials (19) und ein Versiegeln der Schale (11) mit dem Folienmaterial (19) zu verschließen.
